# EUROPÄISCHE PATENTSCHRIFT

(11) **EP 2 265 885 B1**
(45) Veröffentlichungstag und Bekanntmachung des Hinweises auf die Patenterteilung: **22.02.2012**
(21) Anmeldenummer: 09731196.3
(22) Anmeldetag: 18.03.2009
(51) Int. Cl.: F41A 25/12

(54) **STABILISIERUNGSVORRICHTUNG**
STABILISING DEVICE
DISPOSITIF DE STABILISATION

(30) Priorität: 08.04.2008 DE 102008017926
(43) Veröffentlichungstag der Anmeldung: 29.12.2010
(73) Patentinhaber: Rheinmetall Waffe Munition GmbH, 29345 Unterlüss (DE)
(72) Erfinder: FRANK, Oliver, 83313 Siegsdorf (DE)
(74) Vertreter: Dietrich, Barbara
(86) Internationale Anmeldenummer: PCT/EP2009/001976
(87) Internationale Veröffentlichungsnummer: WO 2009/124641

(56) Entgegenhaltungen:
- DE-U1-202005 011 008

## Beschreibung

Die Erfindung betrifft eine Vorrichtung zur Stabilisierung eines Werfers, insbesondere beim Verschuss von Tarn- und Täuschkörpern, oder anderen Anlagen, welche sich aufschaukeln können und insbesondere bei einem Werfer, die damit ihre Aufgabe in Bezug auf Zielsicherheit und Genauigkeit nur noch bedingt erfüllen können.

Aus der DE 100 24 320 A1 ist beispielsweise eine Radareinrichtung für den Objektschutz mit einem Abschussbehälter bekannt. Derartige Abschussbehälter oder Werfer unterliegen dem Problem des Aufschaukelns zumindest bei Gebrauch. Die Stabilisierung von Werfern während der Gebrauchslast unter Berücksichtigung der Schocktauglichkeit stellt dabei jedoch ein technisches Problem dar. Viele Werfer und dazugehörige Schaltschränke sind mit Metallkabeldämpfern oder dergleichen gedämpft. Doch reichen diese Maßnahmen oftmals nicht aus, ein Aufschaukeln beispielsweise durch Schusssequenzen zu verhindern.

Derartige Dämpfer werden beispielsweise von der Firma Socitec u. a. unter den Produktlinien Polycal, Half-Helical oder Helical angeboten (http://www.socitec.fr/)

Auch die Berücksichtigung eines Durchschlagdämpfungselementes hat den Nachteil, dass zur signifikanten Steigerung der Steifheit des Systems in der Regel ein Faktor 5 und höher benötigt wird. Dies führt dann zu einem sehr hohen Restschock, der vom System nicht abgefangen werden kann. Durch die nicht vorhersehbaren Abschusssequenzen kann der Werfer immer noch in der Eigenfrequenz aufgeschaukelt werden, so dass es weiterhin zu nicht tolerierbaren Abweichungen des Schusswinkels kommen kann.

Aus der DE 20 2005 011 008 U1 ist eine weitere Stabilisierungseinrichtung für insbesondere einen Werfer bekannt, die sich dadurch auszeichnet, dass zusätzlich an ein bekanntes Dämpfersystem, beispielsweise an einem Metallkabeldämpfer etc., eine Stabilisierung vorgesehen ist, die zumindest mit einem Abscherbolzen zusammengehalten wird. Nach bzw. mit Schockeinwirkung schert der Bolzen ab und das Dämpfersystem kann den Schock abfedem. Die Stabilisierung bzw. die dazugehörige Konstruktion ist dabei in der Lage, in allen Richtungen frei beweglich zu sein, so dass trotz Abscherbolzen, keine Teile herumfliegen, die Konstruktion in ihrer Funktion intakt bleibt und nur der Bolzen nachgerüstet wird. Die Lösung ermöglicht in einer besonderen Ausführung eine Fixierung des Werfers bei Betriebslast (Abschuss, Bewegung), die Bereitstellung des Dämpfungsweges im Falle eines Schocks, um Überbelastungen der Anlage zu vermeiden sowie eine Wiederherstellung des steifen Zustandes nach Schock mit einfachen Mitteln.

Hier greift die Erfindung die Aufgabe auf, eine weitere einfache konstruktive Möglichkeit aufzuzeigen, die einem Aufschaukeln der Gebrauchslast entgegenwirkt.

Gelöst wird die Aufgabe durch die Merkmale des Patentanspruchs 1.

Der Erfindung liegt die Idee zugrunde, eine re- adjustable einstellbare Stabilisierung vorzusehen, mit der die Auslösekraft individueller angepasst werden kann. Das Gerät bzw. die Anlage, die auf der Stabilisierung montierbar sind, werden nach einem Minenschock oder dergleichen selbsttätig wieder in ihre Ursprungslage versetzt, ein Nachrichten oder Austauschen von Teilen kann entfallen.

Vorteilhafte Ausführungen sind in den Unteransprüchen enthalten.

Ausgangskonstruktion ist ein zwischen zwei Leisten oder dergleichen eingebauter Dämpfer, beispielsweise ein Metallkabeldämpfer, mit an den Ansatzpunkten eingebundenen Kugelgelenken, vorzugsweise zwei, die eine freie Winkelbeweglichkeit der Konstruktion in bekannter Art und Weise sicherstellen. An diesen Kugelgelenken sind in einer einfachen Ausführung beispielsweise zwei vorzugsweise ineinander laufende (teleskopierbare) Rohre integriert. Diese Rohre sind prinzipiell verstellbar. In der bevorzugten Ausführung werden zwei ineinander verstellbare Rohrpaare verwendet.

Erfindungsgemäß wird in diese Stabilisierungseinrichtung, hier in die Rohrpaare, die re-adjustable einstellbare Einrichtung bzw. System eingebaut. Dieses System besteht vorrangig aus einem Kurvenstab, einem Tellerfederpaket oder einer anderen vorgespannten Vorrichtung, mit welcher über eine Art Druckstück und eine Art Klinkenstück ein Druck auf den Kurvenstab ausgeübt werden kann. Bei einer axialen Kraft, diese kann in beide Richtungen wirken, wird über die Kurvenschräge die Kraft über das Klinkenstück und das Druckstück in das Tellerfederpaket eingeleitet.

Das System selbst bewegt sich erst ab Überschreitung der Vorspannung der Federn des Dämpfers. Das Klinkenstück bewegt sich dabei senkrecht zur Axialkraft und gibt den Kurvenstab frei. Das ermöglicht einem damit ausgerüsteten Drahtseilfederdämpfer sich nach Auslösung frei zu bewegen und beispielsweise 45mm in alle Richtungen aufnehmen zu können. Das System geht in einen Schwingungszustand und das Klinkenstück durchläuft mehrere Male die Kurve im Kurvenstab. Solange die Bewegungsenergie ausreichend groß ist, wird die Anlage weiter schwingen. Unterschreitet die Bewegungsenergie eine Grenze, rastet das Klinkenstück endgültig wieder ein und fixiert die Anlage in der ursprünglichen Position. Die Beweglichkeit des Systems selbst in allen Richtungen wird durch die Kugelgelenke sichergestellt.

Ein großer Vorteil dieser einfachen Lösung liegt des Weiteren darin, dass eine Nachrüstbarkeit an bereits vorhanden Anlagen bzw. Werfersystemen möglich ist.

Die Gesamtkonstruktion kann zudem bei Schaltschränken oder anderen Geräten angewendet werden, die in ähnlicher Art und Weise Dämpfungssysteme dieser Art aufweisen und mit der Stabilisierung aus- bzw. nachrüstbar sind.

Anhand eines Ausführungsbeispiels mit Zeichnung soll die Erfindung näher erläutert werden.

Es zeigt:
- Fig.1: einen Metallkabeldämpfer mit einer Stabilisierungseinrichtung in einer perspektivischen Darstellung,
- Fig.2: die Stabilisierungseinrichtung aus Fig. 1 in einer Seitenansicht,
- Fig. 2a: die Stabilisierungseinrichtung aus Fig. 2 in einer Draufsicht und
- Fig.3: eine Darstellung des re- adjustablen Systems der Stabilisierungseinrichtung.

In Fig. 1 ist ein Metallkabeldämpfer 1 beispielhaft dargestellt, welcher beispielsweise zur Schwingungsdämpfung eines hier nicht näher dargestellten Werfers dient. Dieser Dämpfer bzw. Dämpfungssystem 1 besteht in diesem Ausführungsbeispiel aus zwei über Metallfedern 2 miteinander verbundenen Streben oder Leisten 3. Zwischen den Leisten 3 und den Metallfedern 2 eingebunden ist eine Stabilisierungseinrichtung 4, welche in den Ansatzpunkten zur Verbindung mit dem Dämpfer 1 jeweils zwei Kugelgelenke 5.1, 5.2, 6.1, 6.2 aufweist, über die eine freie Winkelbeweglichkeit der Einrichtung 4 sichergestellt wird. An diesen Kugelgelenken 5.1, 5.2 sowie 6.1, 6.2 sind vorzugsweise zwei ineinander laufende bzw. verstellbare Rohre 7.1, 7.2, sowie 8.1, 8.2 befestigt (Fig. 2, 2a).

In diesen Rohrpaaren 7, 8 bzw. in dieser Stabilisierungseinrichtung 4 ist eine re-adjustable einstellbare Einrichtung bzw. ein re-adjustable einstellbares System 10 eingebunden. Dieses System 10 besteht vorrangig aus einem Kurvenstab 11, einem Tellerfederpaket 12 oder einer anderen vorgespannten Vorrichtung, mit welcher über eine Art Druckstück 13 und eine Art Klinkenstück 14 ein Druck auf den Kurvenstab 11 ausgeübt werden kann (Fig. 3). Die Vorspannung der Vorrichtung kann durch eine Einstellschraube 16 vorgenommen werden.

Das System 10 selbst bewegt sich erst ab Überschreitung der Vorspannung der Federn des Dämpfers 1. Das Klinkenstück 14 bewegt sich dabei senkrecht zur Axialkraft und gibt den Kurvenstab 11 frei. Das System 10 geht in einen Schwingungszustand und das Klinkenstück 14 durchläuft mehrere Male die Kurve 15 im Kurvenstab 11. Unterschreitet die Bewegungsenergie eine Grenze, rastet das Klinkenstück 14 endgültig wieder ein und fixiert die Anlage (nicht näher dargestellt) in der ursprünglichen Position.

## Patentansprüche

1. Stabilisierungsvorrichtung (4) für einen Werfer oder andere Anlagen, die Schockeinwirkungen ausgesetzt mit einem Dämpfungssystem (1) versehen sind, wobei die Stabilisierungseinrichtung (4) an wenigstens zwei Ansatzpunkten an das Dämpfungssystem (1) je ein Kugelgelenk (5.1, 5.2; 6.1, 6.2) aufweist, zwischen denen wenigstens zwei ineinander laufende Rohre (7.1, 7.2; 8.1, 8.2) eingebunden sind, **dadurch gekennzeichnet, dass** in den Rohren (7.1, 7.2, 8.1, 8.2) ein, den Werfer oder die andere Anlagen selbsttätig wieder in ihre Ursprungslage bringendes System (10) platziert ist, bestehend aus einem Kurvenstab (11), einer vorgespannten Vorrichtung (12), einem Druckstück (13) und einem Klinkenstück (14), wobei durch die vorgespannte Vorrichtung (12) über das Druckstück (13) und das Klinkenstück (14) ein Druck auf den Kurvenstab (11) ausgeübt werden kann.

2. Stabilisierungseinrichtung nach Anspruch 1, **dadurch gekennzeichnet, dass** das Dämpfungssystem (1) aus zwei Leisten (3) besteht, welche durch Metallfedern (2) miteinander funktional verbunden sind.

3. Stabilisierungseinrichtung nach Anspruch 2, **dadurch gekennzeichnet, dass** sie sich selbst erst ab Überschreitung der Vorspannung der Metallfedern (2) des Dämpfungssystems (1) bewegt.

4. Stabilisierungseinrichtung nach einem der Ansprüche 1 bis 3, **dadurch gekennzeichnet, dass** die Vorspannung durch eine Einstellschraube (16) vorgenommen werden kann.

## Claims

1. Stabilizing device (4) for a launcher or other installations, which are subject to shock effects and are provided with a damping system (1), wherein the stabilizing device (4) has ball joints (5.1, 5.2; 6.1, 6.2) at each of at least two attachment points to the damping system (1), between which ball joints (5.1, 5.2; 6.1, 6.2) at least two tubes (7.1, 7.2; 8.1, 8.2), which run into one another, are included, **characterized in that** a system (10) which returns the launcher or the other installations automatically into their original position is placed in the tubes (7.1, 7.2; 8.1, 8.2), comprising a curved rod (11), a prestressed device (12), a pressure piece (13) and a catch piece (14), wherein the prestressed device (12) can exert a pressure on the curved rod (11) via the pressure piece (13) and the catch piece (14).

2. Stabilizing device according to Claim 1, **characterized in that** the damping system (1) consists of two strips (3) which are functionally connected to one another by metal springs (2).

3. Stabilizing device according to Claim 2, **characterized in that** it itself only moves when the prestressing of the metal springs (2) of the damping system (1) is exceeded.

4. Stabilizing device according to one of Claims 1 to 3, **characterized in that** the prestressing can be brought about by an adjusting screw (16).

## Revendications

1. Dispositif de stabilisation (4) pour un lanceur ou d'autres installations, qui sont soumises à des chocs et sont pourvues d'un système d'amortissement (1), le dispositif de stabilisation (4) présentant en au moins deux points d'application sur le système d'amortissement (1) une articulation sphérique respective (5.1, 5.2 ; 6.1, 6.2), entre lesquelles sont intégrés au moins deux tubes glissant l'un dans l'autre (7.1, 7.2 ; 8.1, 8.2), **caractérisé en ce que** dans les tubes (7.1, 7.2 ; 8.1, 8.2) est placé un système (10) ramenant dans sa position d'origine le lanceur ou les autres installations, le système étant constitué d'une barre courbe (11), d'un dispositif précontraint (12), d'une pièce de pression (13) et d'une pièce de cliquet (14), une pression pouvant être exercée sur la barre courbe (11) au moyen du dispositif précontraint (12), par le biais de la pièce de pression (13) et par le biais de la pièce de cliquet (14).

2. Dispositif de stabilisation selon la revendication 1, **caractérisé en ce que** le système d'amortissement (1) se compose de deux lattes (3) qui sont connectées fonctionnellement l'une à l'autre par le biais de ressorts métalliques (2).

3. Dispositif de stabilisation selon la revendication 2, **caractérisé en ce qu'**il se déplace de lui-même à partir du dépassement de la précontrainte des ressorts métalliques (2) du système d'amortissement (1).

4. Dispositif de stabilisation selon l'une quelconque des revendications 1 à 3, **caractérisé en ce que** la précontrainte peut être exercée au moyen d'une vis d'ajustage (16).
